# FASCICULE DE BREVET EUROPEEN

(11) **EP 1 157 395 B1**
(45) Date de publication et mention de la délivrance du brevet: **30.07.2003**
(21) Numéro de dépôt: 00903605.4
(22) Date de dépôt: 21.01.2000
(51) Int. Cl.: H01F 17/00, H01F 27/28, H01F 27/29, H01F 41/02

(54) **COMPOSANT ELECTRONIQUE DISCRET DE TYPE INDUCTIF, ET PROCEDE DE REALISATION DE TELS COMPOSANTS**
INDUKTIVES ELEKTRONISCHES BAUTEIL, UND HERSTELLUNGSVERFAHREN
DISCRETE INDUCTIVE-TYPE ELECTRONIC COMPONENT, METHOD FOR THE PRODUCTION THEREOF

(30) Priorité: 22.01.1999 EP 99101187
(43) Date de publication de la demande: 28.11.2001
(73) Titulaire: ECOLE POLYTECHNIQUE FEDERALE DE LAUSANNE, 1015 Lausanne (CH)
(72) Inventeur: GIJS, Martin, CH-1024 Ecublens (CH)
(74) Mandataire: Surmely, Gérard
(86) Numéro de dépôt international: EP0000460
(87) Numéro de publication internationale: WO00044008

(56) Documents cités:
- EP-A- 0 735 551
- EP-A- 0 750 363
- WO-A-98/57338
- GB-A- 2 317 751
- US-A- 4 959 630
- PATENT ABSTRACTS OF JAPAN vol. 018, no. 345 (E-1571), 29 juin 1994 (1994-06-29) & JP 06 089828 A (TDK CORP), 29 mars 1994 (1994-03-29)
- PATENT ABSTRACTS OF JAPAN vol. 010, no. 384 (E-466), 23 décembre 1986 (1986-12-23) & JP 61 174708 A (MEIJI NATL IND CO LTD), 6 août 1986 (1986-08-06)
- PATENT ABSTRACTS OF JAPAN vol. 018, no. 252 (E-1547), 13 mai 1994 (1994-05-13) & JP 06 036933 A (MATSUSHITA ELECTRIC WORKS LTD), 10 février 1994 (1994-02-10)

## Description

L'invention concerne un composant électronique discret de type inductif et un procédé de réalisation de tels composants. En particulier, ces composants sont utilisés dans des techniques de montage en surface (SMD), notamment des bobines d'inductance ou des transformateurs.

La réalisation de composants électroniques pour le montage en surface est bien connu, notamment pour la réalisation de résistances ou de capacités, mais ceci pose des problèmes pour la réalisation en série de bobines d'inductance ou de transformateurs aux dimensions millimétriques, du fait qu'ils sont actuellement réalisés séparément les uns des autres.

Dans beaucoup d'applications électroniques, on a besoin de composants électroniques de type inductif en tant qu'interface, par exemple, entre des niveaux de tension fournis par une source d'alimentation et des tensions d'entrée de circuits intégrés. Ces éléments inductifs servent notamment à aplanir des ondulations sur des signaux. Souvent les valeurs d'inductance ont besoin d'être élevées, de l'ordre des mH. Habituellement, la réalisation de tels éléments inductifs ne pose aucun problème si on utilise des noyaux en ferrite avec des enroulements électriques aux dimensions de l'ordre du centimètre. Cependant, lorsque la taille des composants doit être réduite, il y a de sérieuses contraintes sur la technologie à utiliser pour les réaliser à des valeurs d'inductance élevées.

De même, pour la réalisation d'antenne de petites dimensions formées d'un enroulement et d'un noyau magnétique, le marché a besoin d'une technologie permettant une fabrication peu onéreuse et en grande quantité.

On connaît des bobines du type SMD proposées par Coilcraft à Cary, Illinois, Etats-Unis, c'est-à-dire des bobines pouvant être montées sur des plages métalliques réalisées sur des structures hybrides notamment en céramique. Ces bobines sont composées d'un noyau magnétique sur lequel un fil métallique est enroulé autour de la partie centrale et dont les extrémités sont connectées chacune sur une plage métallique de parties d'extrémité de part et d'autre de la partie centrale. Les plages métalliques peuvent servir de contact avec des plages métalliques correspondantes réalisées sur une structure hybride comprenant des pistes de connexion à différents composants électroniques. La valeur de ces bobines est au maximum de 10 µH pour des dimensions de 3 mm x 3 mm x 2.5 mm. On comprend qu'elles sont réalisées les unes après les autres du fait qu'il est nécessaire d'enrouler un fil autour de chaque circuit magnétique de manière indépendante, ce qui requiert du temps en fabrication et un coût élevé.

Le brevet américain US 5,463,365 décrit une bobine qui comprend un noyau magnétique et une partie d'enroulement formée d'une pluralité de feuilles laminées comprenant des enroulements disposés en spirale autour du noyau de façon à être coaxiaux. La connexion entre les enroulements se trouvant sur des feuilles superposées se fait par l'intermédiaire de trous métallisés bien connus de l'homme du métier. Cette façon de faire permet d'empiler un certain nombre de feuilles ou de couches, notamment des feuilles en résine de polyimide, dépendant du nombre de tours de fils métalliques souhaités pour la conception de la bobine.

La fabrication de ces bobines préconisée dans ce brevet américain est compliquée car, pour obtenir un composant du type SMD pouvant être monté sur une structure hybride, les formes d'exécution données présentent, en plus de l'agencement d'un noyau magnétique avec son empilage d'enroulement, toute une infrastructure avec un couvercle des deux côtés du circuit magnétique et plusieurs bornes de sorties dont toutes ne sont pas utilisées si le composant ne comprend qu'un enroulement. La forme dudit composant peut s'apparenter à celui d'un composant avec un boîtier plastique d'encapsulation, ce qui ne convient pas pour de très petites dimensions. De plus, le montage de ce composant est effectué pièce à pièce.

Dans le brevet américain US 5,760,671, il est décrit un transformateur présentant deux chemins de flux magnétique définis par un circuit magnétique en ferrite ayant la forme d'un huit, ce transformateur comprenant une plaquette formée de couches empilées avec des circuits imprimés définissant les enroulements du primaire et du secondaire de ce transformateur. La plaquette présente une ouverture pour le bras central du circuit magnétique qui est entouré par les enroulements. Ces enroulements sont surélevés de la base du circuit magnétique par des marches disposées dans des coins des deux ouvertures définies par le circuit magnétique.

Ce transformateur est utilisé pour des tensions allant jusqu'à 400 V pour des dimensions dépassant le centimètre. A ces dimensions, la fabrication de tels composants ne pose pas de problème particulier, mais ne peut pas être utilisé comme composant du type SMD. L'assemblage de la plaquette avec le circuit magnétique en deux parties se fait pièce à pièce, ainsi que le collage des deux parties du circuit magnétique.

La demande de brevet GB 2 317 751 décrit une bobine d'inductance ou un transformateur agencé pour être monté sur un circuit imprimé. La structure magnétique présente également la forme d'un huit entourant une bobine imprimée sur une plaquette. L'élément inductif est ensuite posé sur la plaque du circuit imprimé auquel il est relié électriquement par une technique conventionnelle de fils conducteurs ou des pattes métalliques, ou encore par des goupilles conductrices.

La demande de brevet WO 98/57338 décrit une bobine d'inductance ou un transformateur avec une structure magnétique ayant aussi la forme d'un huit et formé par une bobine multicouche. La bobine est formée d'un empilement de bobines planes imprimées sur une feuille souple. En plus, la demande de brevet décrit un procédé de fabrication de composants électroniques discrets de type inductif, notamment de bobines d'inductance, de transformateurs ou d'antennes.

L'invention se propose de pallier les inconvénients de l'art antérieur pour ce qui concerne la fabrication de composants inductifs en particulier aux dimensions millimétriques.

L'invention se propose notamment d'apporter un procédé pour réaliser une pluralité de bobines d'inductance ou de transformateurs en lot de façon à éviter un montage pièce à pièce difficile des différentes parties constituant chaque bobine ou chaque transformateur à des dimensions millimétriques.

A cet effet, chaque partie identique ou équivalente d'un lot de composants inductifs est fabriquée dans ou sur un même substrat de façon à avoir une pluralité de parties identiques ou équivalentes reliées les unes aux autres par des éléments de liaison usinés dans le substrat ou par un support solidaire de ce substrat, avant d'être séparées une fois le montage des différentes parties terminées. Par ce procédé, on gagne du temps de fabrication et on facilite grandement la manipulation des différentes parties, ce qui diminue le prix de revient.

Dans le cadre de la réalisation de la présente invention, il a été constaté qu'il est possible d'obtenir des valeurs d'inductance élevées, de l'ordre du mH, aux dimensions millimétriques tout en diminuant le courant traversant l'enroulement.

Le procédé de fabrication de composants électroniques de type inductif, objet de l'invention, et des composants obtenus par ce procédé de fabrication, également objets de l'invention, sont définis précisément dans les revendications ci-jointes.

D'autres avantages et caractéristiques particulières de la présente invention seront décrits à l'aide de la description suivante faite en référence aux dessins annexés, donnés titre d'exemples non limitatifs, dans lesquels :
- la figure 1 représente un des substrats ayant subi un micro-usinage selon le procédé de l'invention avec des parties de circuit magnétique identiques et reliées les unes aux autres,
- la figure 2 représente un usinage par électro-érosion d'un substrat selon un mode de mise en oeuvre du procédé objet de l'invention,
- la figure 3 représente une plaquette multicouche de circuits imprimés avec plusieurs enroulements métalliques,
- la figure 4 représente une première partie de circuit magnétique avec un enroulement métallique sur une plaquette de circuits imprimés insérée entre les bras du circuit magnétique,
- la figure 5 représente une bobine d'inductance obtenue selon le procédé objet de l'invention,
- la figure 6 est une vue éclatée et la figure 7 est une vue de dessus d'une antenne selon l'invention, et
- la figure 8 est une vue de dessus d'un ensemble d'antennes après assemblage en lot et avant séparation en composants distincts.

La réalisation de bobines d'inductance, de transformateurs ou d'antennes aux dimensions millimétriques posent certains problèmes lors de la manipulation des éléments à assembler, notamment des noyaux ou des circuits magnétiques en ferrite. Afin de pallier à ces difficultés, le procédé selon l'invention propose de réaliser ces composants inductifs en lot (dénommé « batch-processing » en anglais), en prévoyant trois étapes principales de montage des parties de circuits magnétiques avec leurs enroulements métalliques. Un mode de mise en oeuvre de ce procédé sera décrit ci-après à l'aide des figures 1 à 3.

Tout d'abord, une première étape consiste à pratiquer un micro-usinage sur un substrat plat, de 1 mm d'épaisseur et 10 x 10 cm² de surface par exemple, en matériau magnétique tel que de la ferrite, pour obtenir une pluralité de premières parties de circuit magnétique 1 qui sont identiques et reliées les unes aux autres par des éléments de liaison 2 (voir la figure 1). Chaque première partie de circuit magnétique est constituée d'une base 9 et de trois bras 8a, 8b et 8c faisant saillie de cette base. Le bras central 8b a une largeur double de celle de chacun des bras 8a et 8c se trouvant aux extrémités de la base 9. Ce premier substrat a été posé et maintenu sur un support de travail, notamment du type de ceux utilisés lors du sciage de plaquettes de circuits intégrés. Toutes les premières parties sont donc maintenues avec un espacement constant du fait qu'elles sont reliées par les éléments de liaison 2 qui sont de la même matière que les premières parties de circuit magnétique dans la variante de la figure 1. Dans une autre variante, les premières parties sont solidaires d'un support de travail qui a la fonction de relier matériellement ces premières parties lors du procédé de fabrication en lot des composants inductifs de manière à les maintenir dans des positions respectives prédéterminées.

On peut prévoir de réaliser un millier de circuits magnétiques simultanément selon le procédé objet de l'invention pour un même substrat magnétique initial.

Une fois la première étape terminée, on apporte une plaque imprimée 5, visible à la figure 3, agencée de manière que les bras 8a, 8b et 8c soient insérés dans des ouvertures 6a, 6b et 6c pratiquées dans cette plaque en nombre correspondant au nombre de bras que compte le premier substrat usiné avec des espacements identiques. La plaque 5 comprend une pluralité d'enroulements 12 constitués chacun d'au moins une piste métallique enroulée en forme de spirale sur une couche ou feuille que compte cette plaque. Un enroulement 12 peut comprendre un ensemble de pistes métalliques déposées sur un ensemble de couches formant une plaque multicouche, ces pistes étant reliées d'une couche à l'autre par la technique de trous conducteurs 11 (par exemple avec du cuivre) bien connue de l'homme du métier. Chaque enroulement 12 se termine par deux plages de contact électrique 7a et 7b, hors de la projection du circuit magnétique dans le plan général de la plaquette, destinées à servir une fois le composant réalisé à la connexion de celui-ci avec des plages correspondantes d'une structure hybride, selon la technique de montage de composants du type SMD. On prévoit de préférence que l'ensemble des plages de contact électrique soient situées sur une même couche de la plaque en utilisant, le cas échéant, ladite technique de trous conducteurs.

La plaque imprimée 5 est constituée de couches ou de feuilles en résine de polyimide. Des parties ajourées peuvent être prévues autour des enroulements afin de faciliter la séparation des composants terminés, comme représenté à la figure 3. On notera que deux enroulements peuvent être prévus coaxiaux sur une même couche. De plus, il est possible de prévoir des pistes métalliques des deux côtés d'une même couche. Dans ce dernier cas, on veillera à assurer l'isolation électrique nécessaire s'il y a plusieurs couches imprimées.

Dans le cas d'une bobine d'inductance telle que représentée à la figure 5, la première partie 1 est associée à un seul enroulement avec deux pistes métalliques agencées respectivement des deux côtés de la plaquette 4, cet enroulement se terminant par deux plages de contact 7a et 7b.

Dans le cas d'un transformateur, le circuit magnétique comprend deux enroulements avec chacun au moins deux plages de contact. Il est prévu de préférence que les plages de contact de ces deux enroulements soient situées sur une même couche externe de la plaque 5. Si l'enroulement secondaire du transformateur comprend plus de deux plages de contact, on peut disposer d'un rapport de tension variable entre le primaire et le secondaire.

La troisième étape du procédé consiste à venir fixer, notamment par collage, un second substrat d'un matériau magnétique, tel que de la ferrite, sur le premier substrat. Le second substrat est micro-usiné de façon à réaliser une pluralité de secondes parties 13 de circuit magnétique reliées les unes aux autres par des éléments de liaison du même matériau, de manière similaire à ce qui est représenté à la figure 1. Chaque seconde partie 13 vient fermer chaque première partie 1 de circuit magnétique avec la plaque imprimée 5 insérée entre la base 9 de la première partie 1 et la seconde partie 13 correspondante qui définit également au moins une base.

La forme des deuxièmes parties de circuit magnétique peut être similaire à la forme des premières parties de circuit magnétique, les extrémités libres des bras des première et deuxième parties étant alors situées les unes en face des autres.

Dans une autre variante, les deuxièmes parties sont solidaires d'un support de travail, notamment une feuille adhésive, qui a la fonction de relier matériellement les deuxièmes parties lors de l'assemblage en lot.

Les deuxièmes parties 13 de circuit magnétique peuvent ne consister qu'en une traverse formant une base se posant simplement sur les bras de la première partie et les recouvrant entièrement de façon qu'une fois les deux parties reliées, le circuit magnétique résultant présente la forme générale d'un huit. Cette configuration est utilisée dans le cas où la plaque 5 comprend par exemple deux couches pour un unique enroulement 12 définissant une bobine d'inductance comme représentée à la figure 5. Si, par contre, l'épaisseur de la plaque multicouche devait être plus grande que la hauteur des bras de la première partie du circuit magnétique, notamment au cas où elle comprend quatre couches ou plus pour un transformateur, il est prévu de préférence d'employer des deuxièmes parties équivalentes aux premières parties pour pouvoir fermer le circuit magnétique.

Une fois que ces trois étapes importantes sont terminées, il est possible de séparer les composants par un usinage ou un découpage approprié. On notera que les première et deuxième parties magnétiques peuvent former un noyau de bobine, notamment d'une antenne, non fermé sur lui-même, comme dans le mode de réalisation des figures 6 et 7 décrit par la suite.

Selon un mode de mise en oeuvre préféré du procédé de l'invention, il est prévu de disposer les plages de contact électrique d'un composant sur au moins une languette formée dans la plaque 5 lors de cet usinage ou découpage si cela n'a pas déjà été effectué dans une étape préliminaire ou lors de la formation de la plaque multicouche 5. Ainsi, une languette peut avoir une ou plusieurs plages de contact. Par la suite, en référence à la figure 4, on replie les languettes 16 et 18 présentant les plages de contact électrique 7a et 7b sur une surface externe du circuit magnétique, notamment sur le dos de la base 9 de sa première partie 1, et on les colle sur cette base. La figure 4 montre par des flèches le sens du pliage des languettes 16 et 18 avec, à leurs extrémités, lesdites plages 7a et 7b. Ces plages sont destinées à être soudées notamment sur des plages de contact électrique prévues sur une structure hybride pour la connexion de la bobine d'inductance ou du transformateur avec d'autres composants de la structure hybride.

On notera que l'on peut dans une variante avantageuse replier les languettes 16 et 18 avec leurs plages respectives avant la séparation des composants, pour autant que la plaque 5 soit ajourée ou découpée autour des languettes 16 et 18.

Comme on peut le voir aux figures 4 et 5, la plaquette 4 découpée de la plaque 5 a des portions s'étendant au delà de la largeur du circuit magnétique. Ces portions peuvent être également repliées en direction de la base du circuit magnétique et collées avec isolement contre les bras et la base du circuit. Ceci permet de gagner de la place.

Lors du collage de la deuxième partie avec la première partie de circuit magnétique, il est possible que la colle englobe au moins en partie la plaquette multicouche 4 de manière à la fixer solidement au circuit magnétique.

Le micro-usinage pour la réalisation des première et deuxième parties de circuit magnétique peut consister de préférence en un usinage par électro-érosion comme représenté schématiquement à la figure 2. On utilise une électrode 3 à motifs en relief pour réaliser une pluralité de parties de circuit magnétique identiques définies par l'électrode. L'électrode pourrait dans certains cas comprendre des zones à motifs différents pour réaliser des parties de circuit magnétique différentes d'une zone à l'autre sur un même substrat.

Le micro-usinage pour la réalisation des première et deuxième parties de circuit magnétique peut aussi utiliser une technique avec jet de sable.

Le micro-usinage pour la réalisation des première et deuxième parties de circuit magnétique et pour la séparation des composants peut utiliser un laser, en particulier pour les étapes de découpage.

Les dimensions du composant de type inductif peuvent avoir notamment une largeur I entre 0.5 mm et 1 mm et une longueur L entre 1.4 mm et 2.8 mm pour une hauteur h de 1 mm à 1.5 mm. Chaque bras s'élève par exemple d'environ 0.2 mm au-dessus de la base 9. Le bras central a une largeur double de la largeur des deux bras situés aux extrémités de la base et sa valeur est par exemple d'environ 0.4 mm. Dans ces dimensions, on peut placer une plaquette multicouche de circuits imprimés comprenant un ou deux enroulements, par exemple un enroulement avec un nombre N de spires égal à 56 ou 18. Dans le cas où N = 56, la valeur de l'inductance est d'environ 1 mH, alors que pour N = 18, la valeur de l'inductance est d'environ 0.1 mH.

Les pistes métalliques de la plaquette 4 sont obtenues notamment à l'aide d'un procédé de gravure au plasma de 10 à 15 µm de profondeur. Elles ont par exemple 50 µm de large. L'écart entre deux pistes (dénommé « pitch » en anglais) d'un même enroulement est de 14 µm pour une inductance de valeur 1 mH et 44 µm pour une inductance de 0.1 mH. Les trous métallisés ont environ 100 µm de large.

La fabrication de tous ces enroulements sur la plaque multicouche 5 est connue de l'homme du métier.

D'autres formes du circuit magnétique fermé peuvent être envisagées. Au lieu de trois bras, le circuit magnétique peut n'en comporter que deux. Dans ces conditions, il est nécessaire que les deux bases soient chacune d'une épaisseur double à celle de la forme en huit; ce qui engendre des composants de plus grande hauteur. On peut utiliser le procédé selon l'invention aussi pour fabriquer des bobines avec un noyau. Dans ce dernier cas, il n'y a plus qu'un seul bras par composant.

A l'aide des figures 6 à 8, on décrira ci-après une antenne formée selon le procédé de l'invention. Cette antenne 22 est formée essentiellement de trois parties. Elle comprend une première base 24 en matériau magnétique et un bras 26 faisant saillie de cette base, une plaquette 28 sur laquelle est prévue un enroulement électrique 12 du type décrit précédemment, et une deuxième base 30 en matériau magnétique. Par matériau magnétique, on comprend un matériau ferromagnétique ayant une perméabilité magnétique relativement élevée.

Chacune des deux bases 24 et 30 présente la forme générale d'un V s'étendant dans deux plans parallèles entre eux et sensiblement perpendiculaires à la direction du bras 26. De préférence, la plaquette 28 est fixée au noyau de manière que son plan général soit aussi sensiblement perpendiculaire à la direction dudit bras. La plaquette 28 présente une ouverture 6 dans laquelle est introduit le bras 26 de la base 24. Dans la variante représentée, les extrémités libres des deux branches définissant la forme en V de chacune des bases présentent des parties saillantes 34 et 36 en direction du plan général de la plaquette 28. Les bases 24 et 30 et le bras 26 qui les relie matériellement et magnétiquement forment ensemble un noyau d'antenne. Chacune des bases a ses deux branches reliées par une partie de liaison au niveau de laquelle est situé le bras 26. En projection dans le plan général de l'antenne, le noyau d'antenne présente la forme générale d'un X assurant une sensibilité de l'antenne en fonction de la direction dans ledit plan général. On notera que la base 30 peut présenter également un bras similaire au bras 26. Toutefois, seul un bras venu de matière avec l'une ou l'autre des deux bases est suffisant pour autant que son hauteur soit égale ou supérieure à l'épaisseur de la plaquette 28.

L'agencement de l'antenne 22 est particulièrement intéressant par la fait que les deux bases formant le noyau d'antenne et la plaquette servant de support à un enroulement plat s'étendent dans des plan parallèles permettant un assemblage aisé des trois parties intervenant. Ainsi, la direction ou le plan de sensibilité maximal de l'antenne est parallèle au plan général défini par l'enroulement plat 12, contrairement à une antenne bobinée sur un noyau en forme de barreau dont la direction de sensibilité maximale est perpendiculaire au plan défini par les spires de la bobine. En d'autres termes, la direction de sensibilité maximale ou le plan de sensibilité maximale d'une antenne formée d'une bobine et d'un noyau magnétique est en général parallèle à l'axe magnétique de la bobine. Par contre, l'antenne 22 présente une sensibilité maximale selon une ou plusieurs directions sensiblement perpendiculaire(s) à l'axe magnétique de l'enroulement 12 formant une bobine d'antenne.

On notera que les bases formant le noyau d'antenne peuvent présenter, dans le plan général de cette antenne définie par la plaquette 28, des contours divers et différents. Notamment, les bases peuvent être formées d'un simple barreau dont l'un au moins comprend un bras 26 faisant saillie selon une direction sensiblement perpendiculaire. De préférence, le bras est situé à deux extrémités respectives des bases, lesquelles s'étendent depuis ces deux extrémités selon des directions générales opposées.

L'agencement des diverses parties formant l'antenne 22 permet une fabrication en lot peu onéreuse selon le procédé de la présente invention. Sur la figure 8 a été représenté un lot d'antennes après montage et avant séparation des antennes. Les bases 24 sont agencées sur un support adhésif 40. Ce support 40 peut être assemblé au substrat en matériau ferromagnétique dans lequel les bases 24 sont micro-usinées. Ainsi, les bases 24 sont disposées régulièrement et précisément sur le substrat 40. Ensuite, une plaque formée de l'ensemble des plaquettes 28 et de bras de connexion 42 est apportée. Comme décrit précédemment, des ouvertures 6 au milieu des plaquettes 28 sont prévues de manière à ce qu'elles puissent s'insérer dans l'ensemble des bras 26 des noyaux d'antenne. Finalement, une pluralité de deuxièmes bases 30 est apportée pour former le lot d'antennes. Ces bases 30 sont également disposées sur un support adhésif non représenté et similaire au support 40. Une fois les bases 24 et 30 assemblées par exemple par collage, au moins l'un des supports adhésifs est retiré et une étape de découpage des bras 42 est prévu pour former des antennes distinctes les unes des autres. Finalement, lorsqu'un support adhésif est conservé pour ladite étape de découpage, le lot d'antennes peut rester assemblé au substrat adhésif restant jusqu'à leur montage dans des dispositifs respectifs dans lequel il est prévu de les intégrer.

On notera finalement que les plages de contact électrique des enroulements peuvent avantageusement être disposées, comme dans le mode de réalisation décrit précédemment, sur des languettes reliées à la plaquette 28 pour faciliter la connexion de l'enroulement 12 au dispositif électronique dans lequel l'antenne 22 est intégrée. Dans une variante avantageuse, il est prévu que ces languettes soient pliées et fixées au dos de la première ou seconde base 24 ou 30 de manière que la ou les plages de contact électrique située(s) sur chaque languette soi(en)t tournée(s) vers l'extérieur. Ceci permet un montage aisé des antennes 22 selon une technique de montage en surface (SMD).

Les composants inductifs agencés pour un montage en surface trouvent des applications notamment dans le domaine des télécommunications, de l'aide aux malentendants, ainsi que pour d'autres dispositifs portables.

## Revendications

1. Procédé de fabrication de composants électroniques discrets de type inductif, notamment de bobines d'inductance, de transformateurs ou d'antennes, comprenant les étapes suivantes :
- micro-usiner un premier substrat en matériau magnétique de façon à réaliser en lot une pluralité de premières parties (1) reliées les unes aux autres par des premiers éléments de liaison (2) ou un premier support de liaison (40) et formant chacune une première base (24; 9) et au moins un bras (26; 8b) faisant saillie de cette première base;
- réaliser une plaque (5) avec des ouvertures (6; 6a, 6b, 6c) la traversant de part en part et disposées de manière correspondante aux bras (26; 8a, 8b, 8c) desdites premières parties dudit premier substrat, au moins un enroulement (12) électriquement conducteur par première partie étant porté par ladite plaque autour d'une (6; 6b) desdites ouvertures;
- placer ladite plaque sur le premier substrat de façon à ce qu'elle soit insérée par ses ouvertures entre lesdits bras;
- micro-usiner un second substrat en matériau magnétique de façon à réaliser en lot une pluralité de secondes parties (30; 13) reliées les unes aux autres par des seconds éléments de liaison ou un second support de liaison et formant chacune au moins une seconde base;
- placer le second substrat micro-usiné sur ledit premier substrat et ladite plaque, et relier les secondes parties du second substrat aux premières parties respectives du premier substrat de façon à réaliser en lot une pluralité de noyaux ou de circuits magnétiques associés chacun à au moins un enroulement (12); et
- séparer la pluralité de composants obtenus par usinage ou découpage de ladite plaque (5) de manière à former une pluralité de plaquettes (4; 28) distinctes associées respectivement à ladite pluralité de noyaux ou de circuits magnétiques.

2. Procédé selon la revendication 1, **caractérisé en ce que** chaque enroulement (12) se termine par deux plages de contact électrique (7a, 7b) situées hors de la projection desdites premières et deuxièmes bases sur ladite plaque, ladite plaque étant soit formée directement avec des languettes (16, 18) aux extrémités desquelles sont situées lesdites plages de contact, soit découpées de manière à former de telles languettes, ce procédé comprenant une étape de pliage desdites languettes de manière à amener leurs extrémités contre le dos de ladite première ou seconde base où elles sont fixées de manière à fournir des composants pouvant être utilisés dans les techniques de montage en surface.

3. Procédé selon la revendication 2, **caractérisé en ce qu'**au moins une partie desdites languettes présentent à leurs extrémités respectives chacune plusieurs plages de contact.

4. Procédé selon la revendication 1 ou 2, **caractérisé en ce que** lesdites secondes parties sont sensiblement identiques auxdites premières parties.

5. Procédé selon l'une des revendications 1 à 4, **caractérisé en ce que** ledit matériau magnétique est de la ferrite.

6. Procédé selon l'une des revendications 1 à 5, **caractérisé en ce que** ledit micro-usinage pratiqué sur les premier et second substrats est un usinage par électro-érosion à l'aide d'une électrode (3) à motifs en relief.

7. Procédé selon l'une des revendications 1 à 5, **caractérisé en ce que** le micro-usinage pratiqué sur les premier et second substrats utilise une technique avec un jet de sable.

8. Composant électronique de type inductif, notamment bobine d'inductance, transformateur ou antenne, obtenu par le procédé selon la revendication 1 et comprenant :
- une première partie (1) en matériau magnétique formant une première base (9) et au moins un bras (8b) faisant saillie au-dessus de cette première base,
- une seconde partie (13) en matériau magnétique formant au moins une seconde base et étant fixée à l'extrémité libre dudit bras de ladite première partie de façon à définir avec cette dernière un noyau ou un circuit magnétique,
- une plaquette (4) insérée entre lesdites première et deuxième bases et présentant une ouverture pour le passage dudit bras, cette plaquette (4) portant au moins un enroulement (12) électriquement conducteur qui entoure ledit bras (8b), cet enroulement se terminant par au moins deux plages de contact électrique (7a, 7b) situées hors de la projection desdites première et deuxième bases dans le plan général de ladite plaquette, **caractérisé en ce que** lesdites au moins deux plages de contact électrique sont situées sur au moins une languette (16, 18) formée d'au moins une couche ou feuille de ladite plaquette, l'extrémité de ladite au moins une languette étant pliée et fixée sur une surface externe de ladite première ou seconde base de manière que lesdites plages de contact électrique soient tournées vers l'extérieur.

9. Composant selon la revendication 8, **caractérisé en ce que** lesdites première et seconde parties (1, 13) en matériau magnétique forment ensemble un circuit magnétique fermé avec trois bras (8a, 8b, 8c) reliant lesdites première et deuxième bases, ledit enroulement entourant le bras central (8b).

10. Composant selon la revendication 9, **caractérisé en ce que** la plaquette (4) comprend deux languettes (16, 18) ayant chacune au moins une plage de contact électrique, ces languettes étant pliées et fixées sur une même surface externe dudit circuit magnétique.

11. Antenne (22) obtenue par le procédé selon la revendication 1 et formée d'un noyau en matériau magnétique et d'un enroulement (12) en matériau conducteur, **caractérisée en ce que** ledit noyau est formé d'une première partie, définissant une première base (24) et un bras (26) faisant saillie de cette première base, et d'une deuxième partie définissant une deuxième base (30) et assemblée à ladite première partie au niveau de l'extrémité libre dudit bras, ledit enroulement étant supporté par une plaquette (28) présentant dans la région centrale de l'enroulement une ouverture (6) dans laquelle est insérée ledit bras, lesdites première et deuxième bases s'étendant dans des premier et deuxième plans sensiblement parallèles entre eux et sensiblement perpendiculaires à la direction dudit bras.

12. Antenne selon la revendication 11, **caractérisée en ce que** ladite plaquette présente un plan général sensiblement parallèle auxdits premier et deuxième plans.

13. Antenne selon la revendication 11 ou 12, **caractérisée en ce que** ledit bras (26) est situé sensiblement à une première extrémité de ladite première base et à une deuxième extrémité de ladite deuxième base, ces première et deuxième bases s'étendant respectivement depuis ces première et deuxième extrémités selon des directions générales opposées.

14. Antenne selon la revendication 13, **caractérisée en ce que** lesdites première et deuxième bases présentent chacune la forme générale d'un V avec deux branches reliées par une partie de liaison, ledit bras reliant les deux bases au niveau des parties de liaison respectives de sorte que ces deux bases présentent en projection dans ledit premier ou deuxième plan la forme générale d'un X.

15. Antenne selon la revendication 14, **caractérisée en ce qu'**il est prévu au niveau des extrémités libres desdites branches de la première base et de la deuxième base des parties saillantes (34, 36) en direction respectivement dudit deuxième plan et dudit premier plan.

## Patentansprüche

1. Verfahren zum Herstellen diskreter elektronischer Komponenten vom induktiven Typ, insbesondere von Induktionsspulen, Transformatoren oder Antennen, mit den nachfolgenden Schritten:
- Mikrobearbeiten eines ersten Substrats aus einem magnetischen Material, um losweise eine Vielzahl erster Teile (1) herzustellen, die untereinander durch erste Verbindungselemente (2) oder einen ersten Verbindungsträger (40) verbunden sind und jeweils eine erste Basis (24; 9) und wenigstens einen Arm (26; 8b) bilden, der aus dieser ersten Basis herausragt,
- Herstellen einer Platte (5) mit Öffnungen (6; 6a, 6c), die sie vollständig durchqueren und auf eins den Armen (26; 8a, 8b, 8b) der ersten Teile des ersten Substrats entsprechenden Weise angeordnet sind, wobei wenigstens eine elektrisch leitende Wicklung (12) für den ersten Teil von der Platte um eine der Öffnungen (6; 6b) getragen wird,
- Anordnen der Platte auf dem ersten Substrat derart, daß sie durch ihre Öffnungen zwischen die Arme eingesetzt wird,
- Mikrobearbeiten eines zweiten Substrats aus magnetischem Material, um losweise eine Vielzahl zweiter Teile (30; 13) herzustellen, die untereinander durch zweite Verbindungselemente oder einen zweiten Verbindungsträger verbunden sind und jeweils wenigstens eine zweite Basis bilden,
- Anordnen des zweiten mikrobearbeiteten Substrats auf dem ersten Substrat und der Platte und Verbinden der zweiten Teile des zweiten Substrats mit den entsprechenden ersten Teilen des ersten Substrats, um losweise eine Vielzahl von Kernen oder magnetischen Schaltungen herzustellen, die jeweils wenigstens einer Wicklung (12) zugeordnet sind, und
- Trennen der erhaltenen Vielzahl von Komponenten durch Bearbeitung oder Schneiden der Platte (5), um eine Vielzahl von getrennten Plättchen (4; 28) zu bilden, die der Vielzahl der Kerne bzw. der magnetischen Schaltungen zugeordnet sind.

2. Verfahren nach Anspruch 1, **dadurch gekennzeichnet, daß** jede Wicklung (12) mit zwei elektrischen Kontaktbereichen (7a, 7b) endet, die außerhalb der Projektion der ersten und zweiten Basis auf die Platte angeordnet sind, wobei die Platte entweder direkt mit Zungen (16, 18) an den Enden, an denen die Kontaktbereiche angeordnet sind, gebildet ist, oder derart ausgeschnitten ist, daß derartige Zungen gebildet werden, wobei dieses Verfahren einen Faltschritt der Zungen derart umfaßt, daß ihre Enden an die Rückseite der ersten oder zweiten Basis herangebracht werden, wo sie so befestigt werden, daß sie Komponenten bilden, die in Oberflächenmontagetechniken verwendbar sind.

3. Verfahren nach Anspruch 2, **dadurch gekennzeichnet, daß** wenigstens ein Teil der Zungen an ihren entsprechenden Enden jeweils mehrere Kontaktbereiche aufweist.

4. Verfahren nach Anspruch 1 oder 2, **dadurch gekennzeichnet, daß** die zweiten Teile im wesentlichen identisch zu den ersten Teile sind.

5. Verfahren nach einem der Ansprüche 1 bis 4, **dadurch gekennzeichnet, daß** das magnetische Material Ferrit ist.

6. Verfahren nach einem der Ansprüche 1 bis 5, **dadurch gekennzeichnet, daß** die auf die ersten und zweiten Substrate angewendete Mikrobearbeitung eine Elektroerosionsbearbeitung mit Hitfe einer Elektrode (3) mit einem Reliefmuster ist.

7. Verfahren nach einem der Ansprüche 1 bis 5, **dadurch gekennzeichnet, daß** die auf die ersten und zweiten Substrate angewendete Mikrobearbeitung eine Sandstrahltechnik verwendet.

8. Elektronische Komponente vom induktiven Typ, insbesondere Induktionsspule, Transformator oder Antenne, erhalten durch das Verfahren nach Anspruch 1 und umfassend:
- einen ersten Teil (1) aus magnetischem Material, der eine erste Basis (9) und wenigstens einen Arm (8b) bildet, der aus dieser ersten Basis herausragt,
- einen zweiten Teil (13) aus magnetischem Material, der wenigstens eine zweite Basis bildet und an dem freien Ende des Arms des ersten Teils derart befestigt ist, daß er mit letzteren einen Kern oder einen magnetischen Schaltkreis definiert,
- eine Platte (4), die zwischen die erste und zweite Basis eingefügt ist und eine Öffnung zum Durchgang des Arms aufweist, wobei die Platte (4) wenigstens eine elektrisch leitende Wicklung (12) aufweist, die den Arm (8b) umgibt, wobei diese Wicklung an wenigstens zwei elektrischen Kontaktbereichen (7a, 7b) endet, die außerhalb der Projektion der ersten und zweiten Basis in die allgemeine Ebene der Platte liegen, **dadurch gekennzeichnet, daß** die wenigstens zwei elektrischen Kontaktbereiche auf wenigstens einer Zunge (16, 18) angeordnet sind, die aus wenigstens einer Schicht oder einem Blatt der Platte gebildet ist, wobei das Ende der wenigstens einen Zunge umgefaltet und auf einer Außenfläche der ersten oder zweiten Basis derart befestigt ist, daß die elektrischen Kontaktflächen nach außen gewendet sind.

9. Komponente nach Anspruch 8, **dadurch gekennzeichnet, daß** die ersten und zweiten Teile (1, 13) aus magnetischen Material gemeinsam einen geschlossenen Magnetkreis mit drei Armen (8a, 8b, 8c) bilden, die die erste und zweite Basis verbinden, wobei die Wicklung den zentralen Arm (8b) umgibt.

10. Komponente nach Anspruch 9, **dadurch gekennzeichnet, daß** die Platte (4) zwei Zungen (16, 18) umfaßt, die jeweils wenigstens einen elektrischen Kontaktbereich aufweisen, wobei diese Zungen umgefaltet und auf einer gleichen Außenfläche des Magnetkreises befestigt sind.

11. Antenne (22), die durch das Verfahren nach Anspruch 1 erhalten und aus einem Kem aus magnetischen Material und einer Wicklung (12) aus leitendem Material gebildet wird, **dadurch gekennzeichnet, daß** der Kem aus einem ersten Teil, der eine erste Basis (24) und einen Arm (26) definiert, der aus der ersten Basis herausragt, und aus einem zweiten Teil gebildet ist, der eine zweite Basis (30) definiert und mit dem ersten Teil auf Höhe des freien Endes des Arms zusammengefügt ist, wobei die Wicklung durch ein Plättchen (28) gestützt wird, das im mittleren Teil der Wicklung eine Öffnung (6) aufweist, in welche der Arm eingesetzt ist, wobei die erste und die zweite Basis sich in ersten und zweiten Ebenen erstrecken, die im wesentlichen parallel zueinander und im wesentlichen senkrecht zur Richtung des Arms sind.

12. Antenne nach Anspruch 11, **dadurch gekennzeichnet, daß** das Plättchen eine zur ersten und zur zweiten Ebene im wesentlichen parallele Ebene aufweist.

13. Antenne nach Anspruch 11 oder 12, **dadurch gekennzeichnet, daß** der Arm (26) im wesentlichen an einem ersten Ende der ersten Basis und an einem zweiten Ende der zweiten Basis angeordnet ist, wobei die erste und die zweite Basis sich in im allgemeinen entgegengesetzten Richtungen zwischen diesem ersten bzw. zweiten Ende erstrecken.

14. Antenne nach Anspruch 13, **dadurch gekennzeichnet, daß** die erste und die zweite Basis jeweils im allgemeinen die Form eines V aufweisen mit zwei Schenkeln, die durch ein Verbindungsteil verbunden sind, wobei der Arm die beiden Basen auf Höhe der entsprechenden Verbindungteile derart verbindet, daß diese beiden Basen in Projektion in die erste oder zweite Ebene die allgemeine Form eines X aufweisen.

15. Antenne nach Anspruch 14, **dadurch gekennzeichnet, daß** auf Höhe der freien Enden der Schenkel der ersten Basis und der zweiten Basis Teile (34, 36) vorgesehen sind, die in Richtung der zweiten Ebene bzw. der ersten Ebene überstehen.

## Claims

1. Method for manufacturing discrete electronic components of the inductive type, in particular inductance coils, transformers or antennae, including the following steps :
- micro-machining a first substrate of magnetic material so as to batch process a plurality of first parts (1) connected to each other by first connecting elements (2) or a first connecting support (40) and each forming a first base (24; 9) and at least an arm (26; 8b) projecting from said first base;
- forming a plate (5) with openings (6; 6a, 6b, 6c) passing right through it and disposed in a corresponding way to the arms (26; 8a, 8b, 8c) of said first parts of said first substrate, at least an electrically conductive winding (12) per first part being carried by said plate around one (6; 6b) of said openings;
- placing said plate on the first substrate so that it is inserted via its openings between said arms;
- micro-machining a second substrate of magnetic material so as to batch process a plurality of second parts (30; 13) connected to each other by second connecting elements or a second connecting support and each forming at least a second base;
- placing the second micro-machined substrate on said first substrate and said plate, and connecting the second parts of the second substrate to the respective first parts of the first substrate so as to batch process a plurality of cores or magnetic circuits each associated with at least one winding (12); and
- separating the plurality of components obtained by machining or cutting said plate (5) so as to form a plurality of distinct plates (4; 28) respectively associated with said plurality of cores or magnetic circuits.

2. Method according to claim 1, **characterised in that** each winding (12) ends in two electric contact pads (7a, 7b) located outside the projection of said first and second bases on said plate, said plate being either formed directly with tongues (16, 18) at the ends of which said contact pads are located, or cut so as to form such tongues, this method including a step of folding said tongues so as to bring their ends against the back of said first or second base where they are secured so as to provide components able to be used in surface mounting techniques.

3. Method according to claim 2, **characterised in that** at least a part of said tongues each have at their respective ends several contact pads.

4. Method according to claim 1 or 2, **characterised in that** said second parts are substantially identical to said first parts.

5. Method according to any of claims 1 to 4, **characterised in that** said magnetic material is ferrite.

6. Method according to any of claims 1 to 5, **characterised in that** said micro-machining performed on the first and second substrates is electro-erosion machining using an electrode (3) with patterns in relief.

7. Method according to any of claims 1 to 5, **characterised in that** the micro-machining performed on the first and second substrates uses a sand blasting technique.

8. Electronic component of the inductive type, in particular an inductance coil, transformer or antenna, obtained by the method according to claim 1 and including:
- a first part (1) made of magnetic material forming a first base (9) and at least an arm (8b) projecting above said first base;
- a second part (13) made of magnetic material forming at least a second base and being secured to the free end of said arm of said first part so as to define therewith a core or a magnetic circuit,
- a plate (4) inserted between said first and second bases and having an opening for the passage of said arm, this plate (4) carrying at least one electrically conductive winding (12) which surrounds said arm (8b), this winding ending by at least two electric contact plates (7a, 7b) located outside the projection of said first and second bases in the general plane of said plate, **characterised in that** said at least two electric contact pads are located on at least one tongue (16, 18) formed of at least one layer or sheet of said plate, the end of said at least one tongue being folded and secured onto an external surface of said first or second base such that said electric contact pads are turned outwards.

9. Component according to claim 8, **characterised in that** said first and second parts (1, 13) made of magnetic material together form a closed magnetic circuit with three arms (8a, 8b, 8c) connecting said first and second bases, said winding surrounding the central arm (8b).

10. Component according to claim 9, **characterised in that** the plate (4) includes two tongues (16, 18) each having at least one electric contact pad, these tongues being folded and secured onto the same external surface of said magnetic circuit.

11. Antenna (22) obtained by the method according to claim 1 and formed of a core of magnetic material and a winding (12) of conductive material, **characterised in that** said core is formed of a first part, defining a first base (24) and an arm (26) projecting from this first base, and a second part defining a second base (30) and assembled to said first part at the free end of said arm, said winding being supported by a plate (28) having in the central region of the winding an opening (6) in which said arm is inserted, said first and second bases extending into first and second substantially parallel planes which are substantially perpendicular to the direction of said arm.

12. Antenna according to claim 11, **characterised in that** said plate has a general plane which is substantially parallel to said first and second planes.

13. Antenna according to claim 11 or 12, **characterised in that** said arm (26) is located substantially at a first end of said first base and at a second end of said second base, these first and second bases extending respectively from these first and second ends along opposite general directions.

14. Antenna according to claim 13, **characterised in that** said first and second bases each have the general shape of a V with two branches connected by a connecting part, said arm connecting the two bases at respective connecting parts so that these two bases have, in projection onto said first or second plane, the general shape of an X.

15. Antenna according to claim 14, **characterised in that** projecting parts (34, 35) in the direction respectively of said second plane and said first plane are provided at the free ends of said branches of the first base and of the second base.
